# EUROPÄISCHE PATENTSCHRIFT

(11) **EP 0 150 870 B1**
(45) Veröffentlichungstag und Bekanntmachung des Hinweises auf die Patenterteilung: **17.05.1989**
(21) Anmeldenummer: 85200023.1
(22) Anmeldetag: 14.01.1985
(51) Int. Cl.: H01B 11/18

(54) **Hochfrequenzkabel**
High frequency cable
Câble à haute fréquence

(30) Priorität: 14.01.1984 DE 3401137
(43) Veröffentlichungstag der Anmeldung: 07.08.1985
(73) Patentinhaber: Philips Patentverwaltung GmbH, 22335 Hamburg (DE); Philips Electronics N.V., 5621 BA Eindhoven (NL)
(72) Erfinder: Ditscheid, Hans Leo, D-5060 Bergisch Gladbach 2 (DE)
(74) Vertreter: Meier, Friedrich, Dipl.-Ing.

(56) Entgegenhaltungen:
- DE-A- 2 720 227
- DE-A- 2 949 208
- FR-A- 2 216 652
- FR-A- 2 272 468

## Beschreibung

Die Erfindung bezieht sich auf ein Hochfrequenzkabel mit auf dem Innenleiter äquidistant angeordneten Abstandhaltern und darüber befindlichem Kunststoffschlauch, bei dem der durch systematische Inhomogenitäten verursachte frequenzselektive Energierückfluß und die damit verbundene Störung der Übertragungseigenschaften dadurch vermindert ist, daß die relative Dielektrizitätskonstante des zwischen Innen- und Außenleiter des Kabels befindlichen Isolierstoffes über die Kabellänge mit einer gegenüber der Betriebs-Wellenlänge sehr großen Periodenlänge in den zulässigen Grenzen des Wellenwiderstandes und der Abmessungen verändert ist.

Hochfrequenzkoaxialkabel sind aus fertigungstechnischen Gründen nie völlig längshomogen aufgebaut. Der Wellenwiderstand dieser Kabel schwankt stets geringfügig infolge kleinster Abmessungsschwankungen der Leiter und der Isolierung sowie infolge Dichteschwankungen des verwendeten Isolierstoffes. Solange diese Schwankungen klein genug und statistisch verteilt sind, bleiben die Auswirkungen auf die Übertragungseigenschaften des Kabels gering. Da diese Schwankungen aber häufig fertigungsbedingt sind, treten sie nicht statistisch verteilt, sondern gleichartig und äquidistant auf. Die dadurch verursachten systematischen Störstellen bewirken bei den Frequenzen, bei denen der Abstand der Störstellen gleich einem ganzzahligen Vielfachen einer halben Wellenlänge ist, unter Umständen extreme Abweichungen des Eingangswiderstandes vom mittleren Wellenwiderstand sowie eine selektive Zunahme der Betriebsdämpfung. Ferner treten Phasen- und Gruppenlaufzeitverzerrungen auf.

Je nach Größe und Lage der Inhomogenitäten auf dem Koaxialkabel, wiederholen sich die resonanzartigen Störungen der Übertragungseigenschaften über den gesamten Frequenzbereich im Abstand der ersten Resonanzfrequenz mit unter Umständen stark schwankender absoluter Größe.

Die Ursachen für die systematischen Störungen, die während des Fertigungsprozesses entstehen können, sind zahlreich und unterschiedlicher Natur. In den meisten Fällen rühren sie von drehenden Maschinenteilen her oder beruhen auf Schwingungen, die auf das Kabel während der Fertigung einwirken. Solche systematischen Störungen im Fertigungsprozeß führen zu kleinsten Durchmesserschwankungen im Isolierstoff oder zu Drahtstärkenänderungen, oder zu Änderungen im Abstand zwischen Innen- und Außenleiter. Kleine Volumen- oder Durchmesserschwankungen werden z. B. periodisch wirksam, wenn einzeln auf dem Kabelinnenleiter in gleichem Abstand angeordnete Abstandshalter rotationsspritztechnisch aufgebracht werden, denn alle durch die Werkzeugtoleranzen bedingten Schwankungen wiederholen sich entsprechend dem Fertigungszyklus des Werkzeuges, z. B. dem Werkzeugumfang.

Zur Vermeidung derartiger systematischer Inhomogenitäten : ist es aus der DE-C 16 40 095 bereits bekannt, beim Aufspritzen von Abstand- . haltern auf einen Innenleiter unter Verwendung eines Mehrfachwerkzeuges die Anzahl der je Arbeitstakt aufgespritzte Abstandhalter je Fertigungsablauf diskontinuierlich zu ändern. Damit kann in Grenzen bei einem Hochfrequenzkabel dieser Bauart der frequenzselektive Energierückfluß eingeschränkt werden. Das Verfahren hat den Nachteil, daß wegen der diskontinuierlichen Arbeitsweise die ohnehin schon eingeschränkte Wirtschaftlichkeit durch die dann im Mittel reduzierte Taktweite zusätzlich gemindert wird.

Durch die DE-B-14 65 634 ist bekannt, zur Vermeidung systematischer Fehler die resultierende Dielektrizitätskonstante entlang des Kabels stetig oder in Abschnitten zu ändern. Dies kann durch Änderung der Steigung einer Stützwendel sowie durch Veränderung des Schäumgrades eines Dielektrikums aus Schaumstoff erfoigen.

Der Erfindung liegt die Aufgabe zugrunde, diese bekannte Lehre derart weiter zu entwickeln, daß die HF-Kabel der angegebenen Art auch bei höheren Übertragungsfrequenzen, z. B. im Meter-und Dezimeter-Wellenlängenbereich, wirksam arbeiten. Die Mittel und das Verfahren zur Herstellung eines derartigen Kabels sollen ferner die Störanfälligkeit der Fertigungslinien, z. B. Verschleiß von Werkzeugteilen, im Hinblick auf Inhomogenitäten vermindern, möglichst eine höhere Fertigungsgeschwindigkeit zulassen und vor allem den Einsatz von Rotationsspritztechniken bei der Herstellung der Abstandshalter auch bei solchen Koaxialkabeln ermöglichen, in deren Frequenzbereich mehrere Oberwellen der Fehlerfrequenz fallen.

Gemäß der Erfindung wird dies dadurch erreicht, daß die Periodenlänge der Dielektrizitätsänderung multipliziert mit der Kabeldämpfung bei der niedrigsten Störfrequenz etwa 5 dB beträgt. Hierbei ist die niedrigste Störfrequenz diejenige Frequenz, deren Wellenlänge auf dem Kabel doppelt so groß ist, wie der geometrische Abstand der äquidistant, also periodisch auftretenden Fehler.

Bei spritztechnisch aufgebrachten Abstandhaltern läßt sich die Dielektrizitätszahl durch Einformungen in die Abstandhalter verändern. Diese Einformungen erfolgen zweckmäßig radial, weil das Spritzwerkzeug diese Veränderungen am einfachsten zuläßt. Anstelle von Änderungen an den Abstandhaltern können auch Änderungen des Dielektrikums dadurch erfolgen, daß ein die Abstandhalter konzentrisch umgebender Kunststoffschlauch in seinem Querschnitt über die Kabellänge verändert wird. Verfahrensmäßig wird der Kunststoffschlauch vorteilhaft dadurch mit unterschiedlichen Querschnitten versehen, daß der Schlauch im noch plastischen Zustand durch ein Kalibrierwerkzeug derart geführt wird, daß der Schlauch bei zunehmender Wanddicke um die Abstandhalter ausgeformt wird.

Anhand der Zeichnungen werden Ausführungsbeispiele und Gestaltungsformen der Erfindung beschrieben und die Wirkungsweise erläutert.

Die Fig. 1 zeigt einen Schnitt durch Teile eines Spritzwerkzeuges für das Aufbringen von Abstandhaltern auf einen Innenleiter.

Die Fig. 2 zeigt einen Schnitt durch ein Hochfrequenzkabel, dessen Abstandhalter mit einem Werkzeug nach Fig. 1 gefertigt wurden.

Die Fig. 3 zeigt einen Schnitt durch ein Hochfrequenzkabel, dessen Dielektrizitätszahl durch eine Dickenänderung eines die Abstandhalter umschließenden Schlauches aus Isolierstoff erfolgt.

Die nachfolgend beschriebenen Ausführungsbeispiele für Hochfrequenzkabel sind in schematischer Aufbauform dargestellt, wobei alle für die Beschreibung der Erfindung nicht funktionswesentlichen Teile - ebenso wie bei dem Werkzeug nach Fig. 1 - weggelassen sind.

Ein Werkzeug nach Fig. 1 besteht aus einem Körper 1, der zentrisch einen Kanal 2 zur Aufnahme eines Innenleiters ausgeformt hat. Quer zum Kanal 2 liegen Ausformungen 3, die die Form für die im Spritzverfahren herzustellenden Abstandhalter bilden. In die Ausformungen 3 können über eine geeignete Antriebsvorrichtung stiftartige Teile 4 mehr oder weniger tief in die Ausformung 3 eingefahren werden, so daß sich Abstandhalter unterschiedlicher Werte in bezug auf die Dielektrizitätskonstante zwischen Innen- und Außenleiter ergeben. Anstelle der gezeigten stiftförmigen Teile 4 können auch andere Formen mit dem Hub Δh eingefahren werden, so daß sich Schlitze oder Kerben am Umfang mehr oder weniger verteilt ergeben.

Die Fig. 2 zeigt den Schnitt durch ein Hochfrequenzkabel, das aus einem Werkzeug nach Fig. 1 hergestellt ist. Auf einem Innenleiter 5 sind die Abstandhalter 6 aufgespritzt, die mit Ausnehmungen 7 entsprechend den Stiften 4 ausgeformt sind. Es ist ersichtlich, daß diese Ausformungen unterschiedliche Tiefen aufweisen, woraus sich entlang des Kabels bezüglich der Abstandhalter unterschiedliche Dieiekt'rizitätszahien ergeben. Die Steuerung der Stifte 4 und damit die Ausformung der Ausnehmungen 7 erfolgt so, daß die Stifte bei einem umlaufenden Werkzeug nicht in der Periodenlänge des Werkzeugumfanges, sondern in einer von der Steuerung vorgegebenen wesentlich größeren Periodenlänge unterschiedliche Eintauchtiefen ergeben. Der Außenleiter des Kabels ist mit 8 und der Schutzmantel mit 9 bezeichnet.

Die Fig. 3 zeigt den Querschnitt durch ein Kabel, bei dem zwischen dem Innenleiter 10 und dem Außenleiter 11 auf die Abstandhalter 12 ein schlauchförmiger Kunststoffmantel 13 aufgelegt ist, der aus der Fertigung mit unterschiedlicher Stärke oder unterschiedlichem Durchhang kommt. Durch ein Kalibrierwerkzeug wird der äußere Durchmesser des Kunststoffmantels 13 konstant gehalten. Dies hat zur Folge, daß sich der Mantel abhängig vom zugeführten Material mehr oder weniger weit um die Abstandhalter herumlegt.

## Patentansprüche

1. Hochfrequenzkabel mit auf dem Innenleiter äquidistaht angeordneten Abstandhaltern und darüber befindlichem Kunststoffschlauch, bei dem der durch systematische Inhomogenitäten verursachte frequenzselektive Energierückfluß und die damit verbundene Störung der Übertragungseigenschaften dadurch vermindert ist, daß die relative Dielektrizitätskonstante des zwischen Innen- und Außenleiter des Kabels befindlichen Isolierstoffes über die Kabellänge mit einer gegenüber der Betriebs-Wellenlänge sehr großen Periodenlänge in den zulässigen Grenzen des Wellenwiderstandes und der Abmessungen verändert ist, dadurch gekennzeichnet, daß die Periodenlänge der Dielektrizitätsänderung multipliziert mit der Kabeldämpfung bei der niedrigsten Störfrequenz etwa 5 dB beträgt.

2. Hochfrequenzkabel nach Anspruch 1, dadurch gekennzeichnet, daß die wirksame Dielektrizitätszahl durch Einformungen in den Abstandhaltern verändert ist.

3. Hochfrequenzkabel nach Anspruch 1, dadurch gekennzeichnet, daß die Querschnittsfläche des Kunststoffschlauches über die Kabellänge verändert ist.

4. Verfahren zur Herstellung eines Hochfrequenzkabels nach Anspruch 3, dadurch gekennzeichnet, daß der Kunststoffschlauch in plastischem Zustand durch ein Kalibriergerät derart geführt wird, daß der von den Abstandhaltern abgestützte Schlauch bei zunehmender Wanddicke um die Abstandhalter herum ausgeformt wird.

## Claims

1. A high-frequency cable including spacers arranged equidistantly on the inner conductor and a synthetic resin sheath surrounding the spacers, in which the frequency-selective energy flowback produced by systematic inhomogeneities and the resultant interference of the transmission properties are reduced in that the relative dielectric constant of the insulating material provided between the inner and the outer conductor is changed within the permissible limits of the wave resistance and the dimensions along the length of the cable with periods whose length is very long compared to the operating wavelength, characterized in that the period length of the dielectric change at the lowest interference frequency is approximately 5 dB.

1 2. A high-frequency cable as claimed in Claim 1, characterized in that the effective relative permeability is changed by recesses in the spacers.

3. A high-frequency cable as claimed in Claim 1, characterized in that the cross-sectional area of the synthetic resin material sheath is changed along the length of the cable.

4. A method of producing a high-frequency cable as claimed in Claim 3, characterized in that the synthetic resin material sheath is passed in the plastic state through a calibration device in such a manner that the sheath supported by the spacers is formed around the spacer with an increasing wall thickness.

## Revendications

1. Câble à haute fréquence comportant des éléments d'écartement qui sont disposés de façon équidistante sur le conducteur intérieur et sur lesquels se trouve un tuyau en matière synthétique, dans lequel la réflexion d'énergie à sélection de fréquence provoquée par des inhomogénéités systématiques et la perturbation en résultante des propriétés de transmission sont réduites du fait que la constante diélectrique relative de la matière isolante se trouvant entre les conducteurs intérieur et extérieur du câble est modifiée sur la - longueur du câble avec une très grande longueur de période comparativement à la longueur d'onde de fonctionnement entre les limites admissibles de la résistance d'onde et des dimensions, caractérisé en ce que la longueur de la période du changement de diélectrique multipliée par l'amortissement de câble à la fréquence de perturbation la plus basse est d'environ 5 dB.

2. Câble à haute fréquence selon la revendication 1, caractérisé en ce que la constante diélectrique active est modifiée par des enfoncements des éléments d'écartement.

3. Câble à haute fréquence selon la revendication 1, caractérisé en ce que la superficie de la section transversale du tuyau en matière synthétique est modifiée sur la longueur du câble.

4. Procédé pour la réalisation d'un câble à haute fréquence selon la revendication 3, caractérisé en ce que le tuyau en matière synthétique traverse à l'état plastique un appareil de calibrage de telle façon que dans le cas d'une épaisseur de paroi croissante, le tuyau supporté par les éléments d'écartement soit façonné autour desdits éléments d'écartement.
